# EUROPÄISCHE PATENTSCHRIFT

(11) **EP 0 031 049 B1**
(45) Veröffentlichungstag und Bekanntmachung des Hinweises auf die Patenterteilung: **09.05.1984**
(21) Anmeldenummer: 80107438.6
(22) Anmeldetag: 27.11.1980
(51) Int. Cl.: G10K 11/02

(54) **Akustischer Wandler**
Acoustic transducer
Transducteur acoustique

(30) Priorität: 19.12.1979 DE 2951075
(43) Veröffentlichungstag der Anmeldung: 01.07.1981
(73) Patentinhaber: INTERATOM Gesellschaft mit beschränkter Haftung, D-51429 Bergisch Gladbach (DE)
(72) Erfinder: Göhlert, Christian, D-5060 Bergisch Gladbach 1 (DE); Kanngiesser, Peter, D-5063 Overath-Steinenbrück (DE); Weiss, Hansjakob, D-5060 Bergisch Gladbach 1 (DE); Wilke, Werner, D-5000 Köln 41 (DE)
(74) Vertreter: Mehl, Ernst, Dipl.-Ing.

## Beschreibung

Die vorliegende Erfindung betrifft einen akustischen Wandler zum Senden und Empfangen von Schall-, insbesondere Ultraschallsignalen, bestehend aus einem piezo-elektrischen Element, einer Vorlaufstrecke und einem Dämpfungskörper. Dieser akustische Wandler kann mit Ausnahme des piezo-elektrischen Elementes vollständig aus Metall hergestellt werden und ist daher besonders geeignet bei hohen Temperaturen und/oder bei radioaktiver Strahlenbelastung. Mit diesen Wandlern können in undurchsichtigen Medien, wie z.B. flüssigem Natrium, metallische Werkstoffe geprüft oder Oberflächen berührungslos abgetastet werden. Die sogenannte Vorlaufstrecke schützt das piezo-elektrische Element vor Verschleiss bzw. vor dem Kontakt mit einem aggressiven Medium und kann bei entsprechender Form die Richtung des Schalls verändern. Bei den üblichen Ultraschall-Werkstoffprüfungen bei Raumtemperatur und unter Luftatmosphäre werden als Vorlaufstrecken Kunststoffkeile benutzt, die einen für diesen Zweck geeigneten Wellenwiderstand haben. Der Wellenwiderstand zweier benachbarter Medien bzw. Körper bestimmt die Reflexion an der Grenzfläche dieser Medien und ist jeweils das Produkt aus Dichte und Schallgeschwindigkeit eines Mediums. Eine Vorlaufstrecke soll einen Wellenwiderstand haben, der zwischen dem der beiden angrenzenden Medien liegt. Im Idealfall soll eine Vorlaufstrecke einen Wellenwiderstand haben, der das geometrische Mittel zwischen den Wellenwiderständen der beiden angrenzenden Medien darstellt. Einige Kunststoffe haben einen für Werkstoffprüfungen geeigneten Wellenwiderstand, andere erhalten durch Zusatz beispielsweise von Wolfram-Pulver einen geeigneten Wellenwiderstand. Alle Kunststoffe haben aber den Nachteil, dass sie bei höheren Temperaturen und bei Strahlenbelastung nicht geeignet sind. Ihre Oberfläche wird beim Bewegen auf rauhen Werkstücken beschädigt. Ihr thermischer Ausdehnungskoeffizient weicht erheblich ab von dem der verwendeten piezo-elektrischen Elemente, so dass Temperaturänderungen die Verbindung zwischen Kunststoff und Element verändern können. Die für hohe Temperaturen, Strahlenbelastung und/oder aggressive Medien geeigneten Metalle und Keramiken haben aber einen hohen und für diesen Zweck ungünstigen Wellenwiderstand.

Auch das berührungslose Abtasten bzw. Beobachten von Werkstücken, die sich in undurchsichtigen Medien befinden, stellt ein Problem insbesondere für flüssigmetallgekühlte Kernenergieanlagen dar. Bei diesen Anlagen möchte man zur Beobachtung der Anlagenteile nicht das Kühlmittel, also beispielsweise Natrium, ablassen, weil einerseits der Reaktor dann nicht mehr ausreichend gekühlt wird und andererseits die an den zu prüfenden Anlageteilen anhaftenden Flüssigmetallmengen die Beobachtung erschweren und beim Kontakt mit dem in der Luft enthaltenen Sauerstoff oder der Luftfeuchtigkeit Flüssigmetallverbindungen entstehen, die ebenfalls die Beobachtung erschweren und ausserdem aggressiv wirken. Daher wurde bereits vorgeschlagen, unter Natrium mit Ultraschall, ähnlich wie bei einem Echolot unter Wasser, Entfernungen berührungslos zu messen.

In der deutschen Offenlegungsschrift DE-A-2 614 376 wird ein Ultraschallwandler für hohe Temperaturen, beispielsweise für einen mit flüssigem Metall gekühlten Kernreaktor beschrieben. Der dort vorgeschlagene Kopplungskeil besteht aus einer Vielzahl von dünnen Metallplatten, die unter Druck zusammengehalten werden und die zum piezo-elektrischen Element hin eine optisch glatte Fläche aufweisen. Ein solcher Keil aus zahlreichen dünnen Blechen ist aber nur mit erheblichem Aufwand herzustellen und muss ständig mit erheblichem Druck zusammengepresst werden, damit nicht das flüssige Metall durch die Spalte hindurchkriecht und das piezo-elektrische Element angreift. Ausserdem hat ein solcher aus zahlreichen dünnen Blechen aufgebauter Keil den Nachteil, dass die Weiterleitung des Schalls von der Richtung dieser Bleche abhängig ist.

In der deutschen Offenlegungsschrift DE-A-2 436 328 wird ein Dämpfungskörper beschrieben, der aus einem lockeren Drahtgewebe oder einer Mischung aus Gummi und Wolfram-Pulver bestehen kann. Gummi ist aber weder temperatur- noch strahlenbeständig und das Drahtgewebe ist mechanisch nicht belastbar.

Auch aus der US-A-3 663 842 ist eine Vorlaufstrecke für einen Ultraschallwandler bekannt, welche aus einem Kunststoff besteht, in den zur kontinuierlichen Änderung des Wellenwiderstandes in Anpassung an das zu untersuchende Medium Metallpulver von unterschiedlicher Korngrösse eingebunden ist. Auch in dieser Schrift werden jedoch die Grundeigenschaften durch den Kunststoff bestimmt und durch Beimischung von Metallpulver lediglich abgeändert. Auch diese Vorlaufstrecke ist nicht beständig gegen hohe Temperaturen und Strahlenbelastung. Aus der FR-A-2 097 451 ist allerdings ein temperatur- und strahlenbeständiger Ultraschallwandler bekannt, welcher allerdings keine Vorlaufstrecke zur Ankopplung an ein anderes Medium besitzt. Aus dieser Schrift ist allerdings zu entnehmen, dass als Dämpfungskörper zur Dämpfung von Echos an der Rückseite des piezo-elektrischen Elementes ein poröser metallischer Körper, z.B. aus Sintermetall verwendet werden kann. Dabei sind die akustischen Eigenschaften des Dämpfungskörpers jedoch nicht näher behandelt, was bei einem relativ unkritischen Bauteil wie dem Dämpfungskörper eines Ultraschallwandlers auch nicht nötig ist. Möglichkeiten zu einer optimalen Ankopplung des Ultraschallwandlers an ein anderes Medium, gegebenenfalls noch unter einem bestimmten Winkel, werden in dieser Schrift nicht aufgezeigt.

Aufgabe der vorliegenden Erfindung ist ein akustischer Wandler, der die erwähnten Nachteile vermeidet und bei hohen Temperaturen und/oder radioaktiver Strahlenbelastung sowie in aggressiven Medien verwendbar ist. Insbesondere soll der Ultraschallwandler eine temperatur- und strahlenbeständige Vorlaufstrecke besitzen, welche eine günstige Anpassung der Wellenwiderstände bewirkt und gegebenenfalls auch eine Einstrahlung unter einem vorgegebenen Winkel möglich macht.

Zur Lösung dieser Aufgabe wird ein akustischer Wandler nach dem Hauptanspruch vorgeschlagen. Ein solcher akustischer Wandler mit einem piezo-elektrischen Element, einer metallischen Vorlaufstrecke und gegebenenfalls einem metallischen Dämpfungskörper, bei dem die Vorlaufstrecke ein poröser metallischer Körper ist, wobei Anzahl und Grösse der Poren so bemessen sind, dass der Körper im Bereich des Schallweges einen Wellenwiderstand hat, der zwischen den Wellenwiderständen von piezo-elektrischem Element und anzukoppelndem Medium liegt, erfüllt die oben genannten Anforderungen. Es hat sich gezeigt, dass ein poröser metallischer Körper, beispielsweise aus gepresstem Metallpulver oder aus Sintermetall, durch geeignete Wahl von Anzahl und Grösse der Körner bzw. Poren in seinen akustischen Eigenschaften stark beeinflusst werden kann. Insbesondere lässt sich die Schallgeschwindigkeit beeinflussen, was für die Einstrahlung unter bestimmten Winkeln von grosser Bedeutung ist. Gleichzeitig lässt sich der Wellenwiderstand in einem günstigen Bereich zwischen den Wellenwiderständen der beiden angrenzenden Medien halten, was zu einer guten Ultraschallübertragung führt. Das bei der Herstellung eines porösen metallischen Körpers in weiten Grenzen einstellbare Gesamtporenvolumen ist für die akustischen Eigenschaften massgebend. Es lässt sich praktisch durch die Korngrösse des verwendeten Metallpulvers und beispielsweise durch entsprechendes Pressen beeinflussen. Wenn die Porenabmessungen kleiner als die Ultraschall-Wellenlängen gewählt werden, wird die durch Streuung verursachte Schallschwächung in dem porösen Körper klein gegenüber der materialbedingten Schallschwächung. Alles dies führt dazu, dass sich für die meisten Anwendungen gute Kompromisse bezüglich Dämpfung, Schallgeschwindigkeit und Wellenwiderstand mit einem porösen metallischen Körper reproduzierbar finden lassen.

Die im zweiten Anspruch vorgeschlagenen Sintermetallkörper als Vorlaufstrecke stellen eine besonders stabile Ausführung dar. Sie lassen sich aus korrosionsresistentem, hitzebeständigem Material unter hohem Druck und hoher Temperatur aus Metallpulver von geringer Korngrösse herstellen. Solche Vorlaufstrecken aus Sintermetall sind nicht nur temperatur- und strahlenbeständig, sondern haben auch bei Raumtemperatur Vorteile gegenüber den bekannten Kunststoffen. Sie sind nämlich nicht nur verschleissfester, sondern auch unempfindlicher gegen kleine Beschädigungen ihrer Oberfläche. Es hat sich herausgestellt, dass die poröse Sintermetalloberfläche mit dem üblichen Öl wesentlich zuverlässiger an eine rauhe Werkstückoberfläche angekoppelt werden kann, als die glatte Kunststoffoberfläche. Auch bei den für Kunststoffe noch zulässigen Temperaturen haben Sintermetalle weitere Vorteile, weil ihre Ausdehnungskoeffizienten denen der piezo-elektrischen Elemente und denen der zu prüfenden Werkstücke etwa entsprechen und daher auch bei Temperaturschwankungen die Reflexion an Grenzflächen nicht wesentlich geändert wird.

Im Anspruch 3 wird vorgeschlagen, dass der Wellenwiderstand der Vorlaufstrecke etwa die Grösse des geometrischen Mittels zwischen den Wellenwiderständen der angrenzenden Medien hat. Dies ist die optimale Ausführung für eine möglichst verlustfreie Ankopplung des Ultraschallwandlers. Es hat sich gezeigt, dass die Erfüllung dieser Bedingung gleichzeitig mit einer niedrigen Schallgeschwindigkeit und mit tolerierbaren Dämpfungseigenschaften möglich ist.

Im Anspruch 4 wird eine besondere Ausführungsform der Erfindung, insbesondere zur Werkstoffprüfung, vorgeschlagen. Danach soll eine an sich bei der Werkstoffprüfung z.B. aus der DE-A-1 648 361 bekannte Anordnung mit zwei keilförmigen Vorlaufstrecken mit jeweils zwei zueinander geneigten Schalldurchtrittsflächen für die Verwendung bei hohen Temperaturen und Strahlenbelastung ertüchtigt werden. Dazu werden die keilförmigen Vorlaufstrekken in verschiedenen Bereichen aus Sintermetall von unterschiedlicher Korngrösse hergestellt, wobei der Raum zwischen den beiden Schalldurchtrittsflächen jeweils einer Vorlaufstrecke Sintermetall von geringer Korngrösse enthält und in der Nähe der übrigen Flächen Sintermetall von grösserer Korngrösse angeordnet ist. Diese Anordnung vermeidet störende Reflexionen innerhalb der Vorlaufstrecke an den nicht zur Durchleitung des Schalls dienenden Flächen. Durch die Anordnung von Sintermetall unterschiedlicher Korngrösse kann man den Schall örtlich unterschiedlich dämpfen. Zwischen den beiden Schalldurchtrittsflächen hat der Sintermetallkörper im wesentlichen eine geringe Korngrösse, so dass der Schall mit geringer Schwächung von der einen zur anderen Fläche weitergeleitet wird. In der Nähe der übrigen Flächen hat das Sintermetall eine grössere Korngrösse und ein entsprechend grösseres Porenvolumen, so dass der Schall in diesem Bereich durch höhere Absorption stärker geschwächt wird.

Der im fünften Anspruch vorgeschlagene akustische Wandler lässt sich auf beiden Seiten weitgehend an die angrenzenden Werkstoffe bzw. Medien anpassen. Auf der Seite des flüssigen Mediums, also beispielsweise Flüssigmetall oder Wasser, lässt sich durch eine grössere Korngrösse von ca. 50 bis 100 _{J}tm ein niedriger Wellenwiderstand und auf der Seite des piezo-elektrischen Elementes lässt sich durch eine geringere Korngrösse von ca. 20 _{J}tm ein höherer Wellenwiderstand einstellen. Mit dieser Anpassung werden die an einer Grenzschicht zweier Medien auftretenden Reflexionen weitgehend verringert und damit die Leistung des Wandlers erhöht.

Der im sechsten Anspruch vorgeschlagene Wandler soll zunächst zur Erreichung möglichst kurzer Sendeimpulse mechanisch gedämpft werden, so dass das piezo-elektrische Element nicht nur auf der dem zu untersuchenden Objekt zugewandten Seite möglichst verlustfrei, d.h. ohne Reflexionen, Schallwellen abgeben oder aufnehmen kann, sondern auch auf seiner gedämpften Rückseite Schallwellen möglichst weitgehend und ohne Reflexionen absorbieren kann. Um Reflexionen an der Grenzfläche zwischen dem piezo-elektrischen Element und dem Dämpfungskörper zu vermeiden, ist es einerseits zweckmässig, an dieser Stelle ein Material einzusetzen, dessen Wellenwiderstand möglichst weitgehend dem des piezo-elektrischen Elementes entspricht. Bei Elementen aus Bleizirkonattitanat, Bleimetaniobat oder Lithiumniobat ist an dieser Stelle ein Sintermetall mit einer Korngrösse von ca. 100 bis 200 Jtm geeignet. Ein Dämpfungskörper aus einem solchen Material müsste aber erhebliche Abmessungen in Schallrichtung aufweisen, um eine ausreichende Dämpfung zu erzielen. Andererseits wird die grösste Dämpfung bei geringster Reflexion erreicht in einem Dämpfungskörper, bei dem die Korngrösse des Sintermetalls kontinuierlich in Richtung von dem piezo-elektrischen Element zur Rückseite des Dämpfungkörpers zunimmt. In der Praxis erscheint es aber ausreichend, zwei oder drei unterschiedliche Korngrössen in einem Dämpfungskörper anzuordnen. Die grösste Korngrösse für Dämpfungkörper sollte bei 0,3 mm = 300 _{Jt}m liegen.

Die im achten, neunten und zehnten Anspruch vorgeschlagenen porösen metallischen Körper mit verschiedenen Abdichtungen sind geeignet für den Kontakt mit solchen aggressiven Stoffen, die in der Lage sind, das piezo-elektrische Element anzugreifen. Es hat sich herausgestellt, dass eine solche oberflächliche Abdichtung, insbesondere eines Sintermetallkörpers, die gewünschten schalltechnischen Eigenschaften nicht stört. Eine galvanische Beschichtung oder ein Aufbringen von Lot auf die Oberfläche hat sich als unzweckmässig herausgestellt, weil in dem einen Fall die galvanische Flüssigkeit in dem anderen Rall Reste von Lötmittel in den freien Poren des Sintermetalls zurückbleiben und dort Korrosionen verursachen. Es hat sich herausgestellt, dass man ein Sintermetall aus Edelstahl durch Schleifen mit einem Diamantwerkzeug abdichten kann. Die zahlreichen kleinen Vorsprünge des Sintermetalls werden auf diese Weise in die benachbarten Vertiefungen und Hohlräume hineingedrückt und dichten diese ab. Auch durch Borieren, d.h. Beschichten mit einem borhaltigen Material, und anschliessendes längeres Glühen bei ca. 900°C kann man bearbeitete Stahloberflächen durch bei Gefügeumwandlung entstehendes Eisenborid vergüten und abdichten.

Im zehnten Anspruch wird eine weitere Möglichkeit zur Abdichtung der Vorlaufstrecke vorgeschlagen. Ein Körper nach dem zehnten Anspruch mit metallischen Folien als Abdichtung hat bei Einhalten bestimmter Foliendicken (ungefähr 1/4 Wellenlänge) eine bessere Wellenwiderstandsanpassung, da die Folie eine einem optimalen Interferenzfilter vergleichbare Wirkung hat. Als Materialien kommen je nach Umgebungsmedium Aluminium, Magnesium, Edelstahl und andere in Betracht. Ein Aufbringen durch Diffusionsschweissen vermeidet auch Nachteile, wie sie beim Löten auftreten. Zum Schutz vor einem aggressiven Medium und um ein Benetzen zu fördern, können die Folien mit einem Edelmetall, beispielsweise Gold, beschichtet oder bedampft werden.
Fig. 1 zeigt einen akustischen Wandler zur Feststellung von Materialfehlern in Werkstoffen in Seitenansicht.
Fig. 2 zeigt einen Schnitt durch Fig. 1.
Fig. 3 zeigt einen akustischen Wandler, der gleichzeitig als Sender und Empfänger dient.
Fig. 4 zeigt einen Keil als Vorlaufstrecke eines Wandlers,der aus Sintermetall von unterschiedlicher Korngrösse hergestellt ist.
Fig. 5 zeigt eine Vorlaufstrecke aus Sintermetall von unterschiedlicher Korngrösse.
Fig. 6 zeigt einen Dämpfungskörper aus Sintermetall von unterschiedlicher Korngrösse.

In den Figuren 1 und 2 werden getrennte Sender und Empfänger verwendet.

Die Vorlaufstrecke 1 aus einem porösen metallischen Körper besteht aus zwei getrennten Keilhälften 1 a und 1 b. Der Winkel a der Vorlaufstrecke wird für die Materialprüfung so gewählt, dass nach Massgabe der Schallgeschwindigkeiten in der Vorlaufstrecke des Keils sowie im zu prüfenden Werkstoff der Einschallwinkel im Werkstoff einen festen Wert hat, der zwischen 45° und 70° liegt. Ausgeführte Vorlaufstrecken haben Keilwinkel zwischen 24° und 35° für Longitudinalwellen.

Die zur Aufnahme der piezo-elektrischen Wandler 2 eingerichteten Flächen sind optisch glatt auf kleiner als 1 Mikron Welligkeit geläppt. Die Anpressvorrichtung 3 aus rostfreiem Stahl enthält ein einstellbares Druckstück 4 zur Aufnahme von Tellerfedern 5 aus temperaturbeständigem Material. Die Anpresskraft beträgt 40 - 60 kp/cm². Die Anpressvorrichtung 3 wird durch eine Schraube 6 und einen Bolzen 7 auf der Vorlaufstrecke 1 befestigt. Die Druckkraft der Tellerfedern 5 wird auf einem metallischen Dämpfungskörper 8 von hoher spezifischer Dämpfung übertragen. Durch den mechanisch beständigen Dämpfungskörper 8 wird die Druckkraft gleichmässig auf das piezo-elektrische Element 2 übertragen. Die Kontaktfläche des Dämpfungskörpers 8 ist ebenfalls durch Läppen auf eine Genauigkeit von kleiner als 1 Mikron bearbeitet. Folien aus Gold oder anderen duktilen und temperaturbeständigen Werkstoffen können zur Ankopplung des piezo-elektrischen Elementes 2 zum Einsatz kommen. Die elektrische Kontaktierung erfolgt über einen mit dem metallischen Dämpfungskörper 8 verbundenen Signalleiter 9 sowie über die Vorlaufstrecke 1 zum Massenanschluss. Die beiden Teile der Vorlaufstrecke 1 werden in einem Rahmen 10 aus Edelstahl eingepasst. Das Gehäuse 11 ist auf dem Rahmen 10 befestigt und so gestaltet, dass es die Spule 12 für den elektrischen Abgleich für jedes piezo-elektrische Element 2 sowie die Anschlussbuchsen 13 für die Messkabel aufnehmen kann. Fig. 2 zeigt einen Querschnitt durch den erfindungsgemässen Wandler aus Fig. 1. Erkennbar ist die Neigung beider Vorsatzkeilhälften 1 a und 1 b, um die piezo-elektrischen Elemente 2 für die Materialprüfung fokussieren zu können. Die Anpressvorrichtung 3 zur definierten Aufbringung des Anpressdruckes enthält ein Feingewinde zur Aufnahme einer Stellschraube 15. Die Stellschraube 15 hat eine konische Auflagefläche für das Druckstück 4, welches über die Tellerfedern 5 sowie die aus isolierendem Material bestehende Scheibe 16 die Druckkraft auf den Dämpfungskörper 8 aufbringt. Der Stift 17 ist ebenfalls aus isolierendem Material gefertigt und dient zur Lagehaltung des Dämpfungskörpers 8 während der Montage. Der definierte Anpressdruck wird von aussen auf das Druckstück 4 aufgebracht. Anschliessend wird die Stellschraube 15 stramm festgedreht. Da die Anpressvorrichtung 3 durch geeignete Formgebung keine Eigenelastizität besitzt, kann sich die Kraft derTetterfedern 5 an ihr abstützen. Zwischen den beiden Vorsatzkeilhälften 1 a und 1 b ist ein Spalt vorhanden, der einen Durchgang der Schallwellen verhindert.

Anhand von Fig. 3 wird eine mögliche Ausführung der Befestigung und Halterung des Dämpfungskörpers beschrieben, wobei der hier gezeigte Wandler keine Vorlaufstrecke aufweist. Er besteht aus einem Gehäuse 18, dessen eine Seite als Schallmembran 19 ausgebildet ist. Auf der Innenseite der Schallmembran 19 ist das piezo-elektrische Element 2 aufgebracht. In der gleichen Weise ist der Dämpfungskörper 20, der aus Sintermetall bestehen kann, mit der Rückseite des Elementes 2 verbunden. Die Verbindungstechnik wird den jeweiligen Betriebstemperaturen angepasst.

Über die Tellerfedern 5 wird verhindert, dass bei ungünstig auftretenden Schwingungen der Dämpfungskörper 20 von dem Element 2 abgelöst wird. Der Dämpfungskörper 20 dient gleichzeitig als elektrisches Verbindungsglied und ist leitend mit einer temperaturbeständigen Koaxialleitung 21 verbunden. Über die keramischen Isolierteile 22 und 23 wird eine galvanische Trennung zwischen dem Dämpfungskörper 20 und dem Gehäuse 18 erreicht. Das Gehäuse 18 wird mit dem Deckel 24 abgedichtet, der auch als Gegenlager für die Tellerfedern 5 dient, die durch den Bolzen 25 zentriert werden.

Fig. 4 zeigt eine schematische Darstellung eines Keils 1 als Vorlaufstrecke eines Ultraschallwandlers nach Anspruch 4. Auf der Oberseite des Keils ist das piezo-elektrische Element 2 aufgebracht. Die vom Element 2 ausgehenden Wellenfronten breiten sich als ebene Wellen geradlinig im Keil aus.

Bei Ankopplung der Fläche A an einen zu prüfenden Körper 26 gelangt nur ein Teil der Schallenergie in diesen Körper, der andere Teil der Schallenergie wird an der Grenzfläche reflektiert in Richtung der Fläche B, wobei der Reflexionswinkel gleich dem Einfallwinkel der Schallwellen ist. Im Bereich der Fläche B ist ein Metallpulver grösserer Körnung z.B. Korngrösse 200 bis 300 Mikron angeordnet, das eine erhöhte Schallabsorption bewirkt. Die anderen Bereiche des Keils enthalten ein homogenes Material mit Metallpulver von z.B. 100 bis 200 Mikron Korngrösse mit einer konstanten und niedrigen Schallschwächung. Die Übergangsfläche zwischen verschiedenen Korn^{g}rössen kann unter einem definierten Winkel zur Fläche B angelegt werden. Der Übergang vom grobkörnigen zum feinkörnigen Material durch einen Mischvorgang beim Herstellen ist fliessend, so dass dort keine scharf definierte Grenzfläche mit störendem Reflexionsverhalten auftritt.

In Fig. 5 ist die Vorlaufstrecke 27 nach Anspruch 5 im Bereich des piezo-elektrischen Elementes 2 mit einer homogenen Schicht C geringerer Korngrösse ausgebildet, der Bereich D besteht aus Material gröberer Körnung und der Bereich E ist wiederum durch eine Schicht noch grösserer Korngrösse gekennzeichnet.

Fig. 6 zeigt einen Dämpfungskörper 28 aus Sintermetall von unterschiedlicher Korngrösse nach Anspruch 6. Im Bereich F des fest angekoppelten piezo-elektrischen Elementes 2 ist die Körnung so gewählt, dass ein Schallwellenwiderstand erreicht wird, der dem des Piezomaterials möglichst angepasst ist. Im Bereich G wird die Körnung des Sintermetalls so gross gewählt, dass eine ausreichend hohe Dämpfung zustande kommt und Rückwandechos von der Fläche H nicht mehr zum piezo-elektrischen Element 2 reflektiert werden.

## Patentansprüche

1. Akustischer Wandler mit einem piezo-elektrischen Element (2), einer metallischen Vorlaufstrecke (1) und gegebenenfalls einem metallischen Dämpfungskörper (8), dadurch gekennzeichnet, dass die Vorlaufstrecke (1) ein poröser metallischer Körper ist, wobei Anzahl und Grösse der Poren so bemessen sind, dass der Körper im Bereich des Schallweges einen Wellenwiderstand hat, der zwischen den Wellenwiderständen von piezo-elektrischem Element (2) und anzukoppelndem Medium (26) liegt.

2. Akustischer Wandler nach Anspruch 1, dadurch gekennzeichnet, dass der metallische Körper aus einem Sintermetall besteht.

3. Akustischer Wandler nach Anspruch 1 oder 2, dadurch gekennzeichnet, dass der Wellenwiderstand der Vorlaufstrecke etwa die Grösse des geometrischen Mittels zwischen den Wellenwiderständen der angrenzenden Medien hat.

4. Akustischer Wandler nach einem der vorhergehenden Ansprüche, insbesondere zur Werkstoffprüfung, mit einer oder zwei keilförmigen Vorlaufstrekken (1) mit jeweils zwei zueinander geneigten Schalldurchtrittsflächen, dadurch gekennzeichnet, dass die Vorlaufstrecken in verschiedenen Bereichen aus Sintermetall von unterschiedlicher Korngrösse bestehen, wobei der Raum zwischen den beiden Schalldurchtrittsflächen einer Vorlaufstrecke Sintermetall von geringer Korngrösse enthält und in der Nähe der übrigen Flächen Sintermetall von grösserer Korngrösse angeordnet ist.

5. Akustischer Wandler nach Anspruch 2 mit einer Vorlaufstrecke aus Sintermetall, dadurch gekennzeichnet, dass die Korngrösse des Sintermetalls in der Vorlaufstrecke sich quasi-kontinuierlich in Richtung von der Grundfläche in Richtung zum piezo-elektrischen Element vermindert.

6. Akustischer Wandler nach Anspruch 2 mit einem Dämpfungskörper aus Sintermetall, dadurch gekennzeichnet, dass in dem Dämpfungskörper die Korngrösse des Sintermetalls in Richtung von dem piezo-elektrischen Element zur Rückseite des Dämpfungskörpers hin zunimmt.

7. Akustischer Wandler nach Anspruch 1, dadurch gekennzeichnet, dass der die Vorlaufstrecke bildende poröse metallische Körper auf mindestens einer Seite abgedichtet ist.

8. Akustischer Wandler nach Anspruch 7, dadurch gekennzeichnet, dass der die Vorlaufstrecke bildende poröse metallische Körper durch Schleifen seiner Oberfläche abgedichtet ist.

9. Akustischer Wandler nach Anspruch 7, dadurch gekennzeichnet, dass der die Vorlaufstrecke bildende poröse metallische Körper durch Borieren abgedichtet ist.

10. Akustischer Wandler nach Anspruch 7, dadurch gekennzeichnet, dass der die Vorlaufstrecke bildende poröse metallische Körper durch metallische Folien von geringer Dicke (ungefähr 1/4 der Wellenlänge) abgedichtet ist.

## Claims

1. An acoustic transducer having a piezo-electric element (2), a metallic preliminary section (1), and possibly a metallic damping body (8), characterised in that the preliminary section (1) is a porous metallic body, the number and size of the pores of which are so dimensioned that in the region of the sound path, the body has a wave impedance which lies between the wave impedances of the piezo-electric element (2) and the medium (26) to be coupled on.

2. An acoustic transducer according to claim 1, characterised in that the metallic body consists of sintered metal.

3. An acoustic transducer according to claim 1 or claim 2, characterised in that the wave impedance of the preliminary section has a magnitude which is approximately the geometrical mean between the wave impedance of the adjoining media.

4. An acoustic transducer according to one of the preceding claims, in particular for the testing of materials, having one or two wedge-shaped preliminary sections (1), in each case, having two surfaces through which sound passes, inclined towards one another, characterised in that, in different regions, the preliminary sections consist of sintered metal of different grain size, the space between the two surfaces through which sound passes of a preliminary section containing sintered metal of a smaller grain size and there being arranged in the vicinity of the remaining surfaces, sintered metal of a larger grain size.

5. An acoustic transducer according to claim 2 having a preliminary section made of sintered metal, characterised in that the grain size of the sintered metal in the preliminary section is quasi-continuously reduced in the direction from the base to the piezo-electric element.

6. An acoustic transducer according to claim 2 having a damping body made of sintered metal, characterised in that in the damping body, the grain size of the sintered metal increases in the direction from the piezo-electric element to the rear side of the damping body.

7. An acoustic transducer according to claim 1, characterised in that the porous metallic body forming the preliminary section is sealed on at least one side.

8. An acoustic transducer according to claim 7, characterised in that the porous metallic body forming the preliminary section is sealed by grinding its surface.

9. An acoustic transducer according to claim 7, characterised in that the porous metallic body forming the preliminary section is sealed by treatment with boron.

10. An acoustic transducer according to claim 7, characterised in that the porous metallic body forming the preliminary section is sealed by metal foils of small thickness (approximately 1/4 of the wavelength).

## Revendications

1. Transducteur acoustique comportant un élément piézo-électrique (2), une voie métallique d'adaptation (1 ) et éventuellement un corps atténuateur métallique (8), caractérisé par le fait que la voie d'adaptation (1) est un corps métallique poreux, le nombre et la dimension des pores étant dimensionnés de telle façon que le corps possède, dans la zone de la voie de propagation du son, une impédance caractéristique qui se situe entre les impédances caractéristiques de l'élément piézo-électrique (2) et du milieu à accoupler (26).

2. Transducteur acoustique selon la revendication 1, caractérisé par le fait que le corps métallique est constitué par un métal fritté.

3. Transducteur acoustique selon la revendication 1 ou 2, caractérisé par le fait que l'impédance caractéristique de la voie d'adaptation a sensiblement la valeur de la moyenne géométrique entre les impédances caractéristiques de milieux voisins.

4. Transducteur acoustique selon l'une des revendications précédentes, en particulier pour l'essai des matériaux, comportant une ou deux voies d'adaptation cunéiformes (1) avec respectivement deux surfaces de passage du son qui sont inclinées l'une par rapport à l'autre, caractérisé par le fait que les voies d'adaptation sont constituées dans des zones différentes par un métal fritté à granulométrie différente l'espace situé entre les deux surfaces de passage du son possédant une voie d'adaptation en un métal fritté de moindre granulométrie alors que dans le voisinage des autres surfaces est disposé un métal fritté de plus grande granulométrie.

5. Transducteur acoustique selon la revendication 2, avec une voie d'adaptation en un métal fritté, caractérisé par le fait que la granulométrie du métal fritté dans la voie d'adaptation diminue de façon quasi-continue en direction menant de la surface de base vers l'élément piézo-électrique.

6. Transducteur acoustique selon la revendication 2, avec un corps atténuateur en un métal fritté, caractérisé par le fait que dans le corps atténuateur la granulométrie du métal fritté croît dans la direction qui mène de l'élément piézo-électrique à la face postérieure du corps atténuateur.

7. Transducteur acoustique selon la revendication 1, caractérisé par le fait que le corps métallique poreux qui constitue la voie d'adaptation est étan- chéifié sur au moins un côté.

8. Transducteur acoustique selon la revendication 7, caractérisé par le fait que le corps métallique poreux qui constitue la voie d'adaptation est étan- chéifié par meulage de sa surface.

9. Transducteur acoustique selon la revendication 7, caractérisé par le fait que le corps métallique poreux qui constitue la voie d'adaptation est étan- chéifié par traitement au bore.

10. Transducteur acoustique selon la revendication 7, caractérisé par le fait que le corps métallique poreux qui constitue la voie d'adaptation est étan- chéifié par des feuilles métalliques de faible épaisseur (environ 1/4 de la longueur d'onde).
